# EUROPÄISCHE PATENTSCHRIFT

(11) **EP 0 319 003 B1**
(45) Veröffentlichungstag und Bekanntmachung des Hinweises auf die Patenterteilung: **13.05.1992**
(21) Anmeldenummer: 88120091.9
(22) Anmeldetag: 01.12.1988
(51) Int. Cl.: H05B 41/18, H05B 41/392

(54) **Versorgungsschaltung für eine Niederdruck- oder Hochdruckentladungslampe, Quecksilberdampflampe oder dergleichen**
Supply circuit for a low or high pressure discharge lamp, a mercury vapour lamp or the like
Dispositif d'alimentation pour une lampe à décharge basse ou haute pression, lampe à vapeur de mercure ou analogue

(30) Priorität: 01.12.1987 DE 3740676
(43) Veröffentlichungstag der Anmeldung: 07.06.1989
(73) Patentinhaber: Erzmoneit, Dorit, D-27449 Kutenholz (DE); Wolf, Karl, D-60056 Heusenstamm (DE)
(72) Erfinder: Erzmoneit, Dorit, W-2741 Kutenholz (DE)
(74) Vertreter: Patentanwälte Hauck, Graalfs, Wehnert, Döring, Siemons

(56) Entgegenhaltungen:
- EP-A- 0 027 764
- DE-A- 1 952 796
- DE-A- 2 718 682
- US-A- 3 816 794
- US-A- 3 987 339
- US-A- 4 350 934

## Beschreibung

Die Erfindung bezieht sich auf eine Versorgungsschaltung einer Leuchtstofflampe, insbesondere eine Niederdruck- oder Hochdruckentladungslampe oder eine Quecksilberdampflampe nach dem Oberbegriff des Patentanspruchs 1.

Hiernach ist eine Schaltung bekannt (DE-A-27 18 682), die zur Helligkeitssteuerung von Leuchtstofflampen in einem Tunnel dient, wobei die weitere Drosselspule von dem Schaltglied abhängig von der einzustellenden Helligkeit überbrückt wird.

Bekannte Vorschaltgeräte für Leuchtstofflampen bestehen aus einem sog. Starter und einer Vorschaltdrosselspule. Der Starter ist üblicherweise ein im ausgeschalteten Zustand der Lampe geschlossener Bimetallschalter, der nach dem Einschalten der Lampe nach einer gewissen Zeit öffnet, nachdem Strom durch ihn bzw. die Heizwendeln der Lampe geflossen ist. Die Starterdrossel ist üblicherweise mit Luftspalt versehen. Sie erfüllt zwei Funktionen. Zum einen erzeugt sie beim Öffnen des Starters eine hohe Spannungsspitze, die als Zündspannung für die Entladungslampe dient. Hat die Entladungslampe gezündet, dient die Drossel einer Begrenzung der Leistungsaufnahme der Lampe, die ohne eine Spannungsbegrenzung unbegrenzt bis zur Zerstörung der Lampe steigen würde.

Es ist bekannt, daß bei derartigen Entladungslampen die Spannung verringert werden kann und damit auch die Wirkleistung der Lampe, ohne daß die Lichtausbeute merklich verringert ist. Es sind daher bereits Sparschaltungen bekannt geworden, die z.B. mit sog. Phasenanschnittsteuerungen arbeiten. Elektronische Vorschaltgeräte sind jedoch im Verhältnis zur erzielbaren Energieeinsparung zu aufwendig. Außerdem sind elektronische Vorschaltgeräte häufig empfindlich und erreichen nicht die Standzeiten üblicher Starterschaltungen.

Der Erfindung liegt daher die Aufgabe zugrunde, eine Versorgungsschaltung einer Leuchtstofflampe zu schaffen, mit der mit einfachen Mitteln die Wirkleistung der Lampe verringert werden kann, ohne die Lichtausbeute wesentlich zu reduzieren. Ferner soll die Versorgungsschaltung als Nachrüstsatz für installierte Lampen einsetzbar sein und in ihrer Standzeit nicht ungünstiger ausfallen als konventionelle Starterschaltungen.

Diese Aufgabe wird erfindungsgemäß durch die Merkmale des Patentanspruches 1 gelöst.

Eine ohne Luftspalt arbeitende Drosselspule, die unterhalb ihrer Sättigung betrieben wird, sorgt für eine wirksame Spannungsverminderung_{,} ohne daß die dadurch bewirkte Energieeinsparung wieder durch Verluste der weiteren Drossel aufgehoben ist. So kann z.B. die Versorgungsspannung einer Lampe um etwa 12 V reduziert werden, was einer Verringerung einer Energieaufnahme einer 58 Watt-Leuchtstofflampe um etwa 10 Watt entspricht. Die Lichtausbeute geht dabei nur geringfügig zurück.

Wie bereits ausgeführt, dient die Induktivität eines Vorschaltgeräts dazu, ein sicheres Zünden der Lampe zu gewährleisten sowie den Lampenstrom zu begrenzen. Daher kann die mit Luftspalt versehene Drossel nicht dazu herangezogen werden, die Spannung einer Lampe zusätzlich zu reduzieren. Die Drossel im Vorschaltgerät führt naturgemäß zu Energieverlusten, die jedoch reduziert werden, wenn mit Hilfe der erfindungsgemäßen weiteren Drossel die Spannung an der Lampe reduziert wird. Es versteht sich, daß für eine gewünschte Spannungsreduzierung eine Anpassung der weiteren Drossel an die Größe der Verbraucherlast vorgenommen werden muß, mit anderen Worten, bei einer größeren Anzahl von Lampen muß eine weitere Drossel mit größerer Leistungsaufnahme vorgesehen werden, um zu vermeiden, daß die Induktivität im unerwünschten Sättigungsbereich arbeitet, in dem bekanntlich nur geringe Spannung abfällt.

Die erfindungsgemäße Schaltung kann als Zusatzbauteil bei bestehenden Lampeninstallationen verwendet werden, vor allen Dingen auch für den Fall, in dem die Netzversorgungsspannung höhere Werte annimmt, wie bei zukünftigen EWG-Normen der Fall.

Nach einer Ausgestaltung der Erfindung kann die weitere Drosselspule mindestens einen zwischen den Enden liegenden Abgriff aufweisen zwecks Überbrückung eines Abschnitts der Drosselspule. Auf diese Weise ist es möglich, die erfindungsgemäße Versorgungsschaltung an unterschiedliche Verbraucher anzupassen, beispielsweise an Ort und Stelle, indem wahlweise nur eine bestimmte Länge der weiteren Drosselspule in Reihe mit dem üblichen Vorschaltgerät geschaltet ist. Alternativ zu einer derartigen Ausgestaltung kann die weitere Drosselspule aus einer Reihe von Drosselspulen bestehen, zwischen denen jeweils ein Abgriff vorgesehen ist, um wahlweise nur eine oder mehrere der weiteren Drosselspulen einzuschalten. Es hat sich gezeigt, daß bei einer derartigen Anordnung gegenüber einer einzigen Drosselspule mit Abgriffen eine geringere Verlustleistung erhalten wird.

Bei z.B. Quecksilberdampflampen kann die erfindungsgemäße weitere Induktivität auch bereits beim Einschalten betrieben werden, ohne daß der Einschaltvorgang beeinträchtigt wird. Bei Leuchtstofflampen hingegen ist normalerweise die Netzspannung erforderlich, um für einen sicheren Betrieb des Starters und der Zündspule zu sorgen. Daher sieht eine Ausgestaltung der Erfindung vor, daß die weitere Drosselspule durch einen Nebenschlußkreis überbrückt ist, über den die Drosselspule vorübergehend teilweise oder ganz kurzschließbar ist. Während des Zündvorgangs einer Lampe wird die weitere Drosselspule ganz oder teilweise kurzgeschlossen und erst nach dem Zünden der Lampe zugeschaltet. Das Zu- und Abschalten der weiteren Drossel mit Hilfe des Nebenschlußkreises wird vorzugsweise mit dem Einschalten einer Lampe gekoppelt. Dabei kann nach einer weiteren Ausgestaltung der Erfindung ein Zeitglied vorgesehen werden, dessen eingestellte Zeit mit dem Einschalten einer Lampe zu laufen beginnt und durch das nach Ablauf der Zeit der Nebenschlußkreis geöffnet wird, um die weitere Drosselspule einzuschalten. Die eingestellte Zeit ist so bemessen, daß zu Beginn des Einschaltens der Lampe ausreichend Zeit abläuft, um die Lampe zu zünden. Der im Zeitglied einstellbare Zeitablauf ist vorzugsweise veränderbar.

Der Nebenschlußkreis enthält nach einer Ausgestaltung der Erfindung einen Schalter. Dieser Schalter kann ein mechanischer Schalter sein in Form von Schaltkontakten eines Relais. Er kann jedoch auch ein Halbleiterschalter sein, z.B. ein Triac oder ein Leistungstransistor. Der Schalter kann extern z.B. von Hand betätigt werden. Vorzugsweise wird er jedoch automatisch angesteuert, was ebenfalls von extern geschehen kann, beispielsweise auf optischem Wege, indem ein optischer Sensor auf das Licht der gezündeten Lampe reagiert und auf diese Weise den Nebenschluß öffnet. Nach einer Ausgestaltung der Erfindung kann an die Netzklemmen eine Spannungs- oder Strommeßvorrichtung angeschlossen sein, die den Schalter schließt, wenn beim Einschalten der Lampe ein Strom fließt. Die bereits erwähnte Zeitverzögerungsstufe kann dann dazu benutzt werden, den Schalter im Nebenschlußkreis wieder zu öffnen, wenn eine bestimmte Zeitspanne abgelaufen ist. Die Spannungs- bzw. Strommeßvorrichtung kann z.B. von einem in einer Phase der Lampe geschalteten Stromtransformator gebildet sein, dessen Sekundärwicklung über eine Gleichrichterschaltung die Steuerung des Schalters und die Zeitverzögerungsstufe mit Strom versorgt. Ferner kann nach einer Ausgestaltung der Erfindung ein vom Strom oder der Spannung im Lampenkreis abhängiges Signal erzeugt werden, das einen mit dem Abgriff der weiteren Drosselspule verbundenen Abschnitt der weiteren Drosselspule überbrückt, wenn das Signal einen vorgegebenen Wert überschreitet. Auf diese Weise ist es möglich, wahlweise unterschiedlich große Induktivitäten der weiteren Drosselspule einzuschalten, um eine unterschiedliche Spannungsreduzierung zu erhalten, abhängig u.a. auch davon, welche Spannung an die Netzklemmen ansteht. Übersteigt die Last und damit die Leistungsaufnahme einen vorgegebenen Wert, kann die weitere Drosselspule in den Sättigungsbereich gelangen. Dadurch werden jedoch relativ hohe Verluste erzeugt und die erwünschte Spannungsreduzierung eliminiert. Daher wird nach einer weiteren Ausgestaltung der Erfindung der Spannungsabfall der weiteren Drosselspule gemessen und ein Abschnitt der Drosselspule oder auch die gesamte Drosselspule überbrückt, wenn der Spannungsabfall einen vorgegebenen Wert unterschreitet. Dieser Wert ist ein Indikator dafür, daß die weitere Drosselspule in den Sättigungsbereich gelangt.

Wird mit Hilfe eines Strom- oder Spannungstransformators die Netzspannung gemessen, ist es erforderlich, entsprechende Abgriffe an den Wicklungen des Transformators vorzusehen, wenn zwecks Anpassung an die Leistung der Lampen die weitere Drosselspule ebenfalls Abgriffe aufweist bzw. aus einer Reihenschaltung mehrerer Drosselspulen besteht. Mit anderen Worten, die Induktivität des Transformators muß an die der weiteren Drosselspule angepaßt werden. Der Kern der weiteren Drosselspule kann aus üblichen Materialien, wie z.B. Trafoblechen oder Ferriten bestehen.

Besonders vorteilhaft ist, wenn anstelle eines mechanischen oder Halbleiterschalters im Nebenschlußkreis ein Widerstand enthalten ist, dessen Widerstandswert sich mit dem hindurchfließenden Strom erhöht. Es sind sog. PTC bekannt, Ohm'sche Widerstände, die bei steigender Eigenerwärmung einen deutlich höheren Widerstandswert aufweisen. Ein derartiger Kaltleiter läßt beim Einschalten einer Lampe einen relativ großen Stromfluß zu, so daß die weitere Induktivität zunächst weitgehend überbrückt ist. Nach einer gewissen Zeit erwärmt sich der Widerstand durch den hindurchfließenden Strom und erhöht zunehmend seinen Widerstandswert, so daß die weitere Induktivität zunehmend zum Einsatz gelangt und nunmehr durch die an ihr abfallende Spannung die Spannung an der Lampe reduziert. Die Verwendung eines derartigen Widerstands hat den Vorteil, daß eine zusätzliche Steuerung zum Ein- und Wiederausschalten eines Nebenschlußkreises nicht erforderlich ist. Voraussetzung ist nur, daß die Widerstandserhöhung im PTC zu einem Zeitpunkt stattfindet, in dem die Lampe mit Sicherheit gezündet hat. Bei einer höheren Last kann es zweckmäßig sein, zwei oder mehr derartige Widerstände mit positivem Temperaturkoeffizienten parallel zu schalten.

Durch die erfindungsgemäße Schaltung wird eine Spannungsreduzierung für Lampen um 10 bis 25 V erreicht, was einer Energieeinspannung bei gegebenen Netzspannungen von 15 bis 30 % entspricht. Die Lichtausbeute geht dabei nur geringfügig zurück. Durch einen modulartigen Bau der erfindungsgemäßen Schaltung können Lampen beliebiger Leistungsgröße und unterschiedlicher Art betrieben werden. Die erfindungsgemäße Schaltung kann als Zusatzgerät für installierte Lampen mit Vorschaltgerät verwendet werden. Alternativ kann bei neuen Lampen die erfindungsgemäße Schaltung in ein Vorschaltgerät integriert werden. Bei der Verwendung als Nachrüstmodul ist eine Änderung der Installation eingebauter Lampen nicht erforderlich. Die Spannungsreduzierung ist verlustarm, und die dazu verwendeten Bauteile und Komponenten sind wenig aufwendig und in ihrer Standzeit nicht ungünstiger als diejenigen herkömmlicher Vorschaltgeräte.

Durch das Einschalten der erfindungsgemäßen weiteren Drosselspule wird die Leistung am Vorschaltgerät vermindert und der Leistungsfaktor erhöht. Aufgrund der Erhöhung des Leistungsfaktors kann der Kompensationskondensator parallelgeschaltet werden, der verhindert, daß der kapazitive Strom die Induktivität der weiteren Drosselspule beeinflußt.

Die Erfindung wird nachfolgend anhand von Ausführungsbeispielen näher erläutert.
- Fig. 1: zeigt eine erste Schaltungsanordnung nach der Erfindung.
- Fig. 2: zeigt ein zweites Ausführungsbeispiel einer Schaltungsanordnung nach der Erfindung.
- Fig. 3: zeigt ein drittes Ausführungsbeispiel einer Schaltungsanordnung nach der Erfindung.
- Fig. 4: zeigt schematisch ein Diagramm für unterschiedliche Netzspannungswerte.
- Fig. 5: zeigt ein viertes Ausführungsbeispiel einer Schaltungsanordnung nach der Erfindung.
- Fig. 6: zeigt ein fünftes Ausführungsbeispiel einer Schaltungsanordnung nach der Erfindung.
- Fig. 7: zeigt die Leistungsaufnahme über der Zeit mit einer Schaltungsanordnung nach der Erfindung.

Bevor auf die in den Zeichnungen dargestellten Einzelheiten näher eingegangen wird, sei vorangestellt, daß jedes der beschriebenen Teile für sich oder in Verbindung mit Merkmalen der Ansprüche von erfindungswesentlicher Bedeutung sein kann.

In Fig. 1 liegt eine Leuchtstofflampe 7 über eine Vorschaltdrossel 6 an den Netzklemmen 4, 5. Die Lampe 7 ist von einem Starter 52 in herkömmlicher Weise überbrückt. In der mit der Klemme 5 verbundenen Phase liegt die Primärwicklung 2 eines Stromtransformators sowie eine weitere Drossel 1. Die weitere Drosselspule 1 enthält einen Kern, z.B. aus Transformatorenblechen oder aus Ferrit ohne Luftspalt. Er ist so ausgelegt, daß bei einer bestimmten Lampenleistung eine vorgegebene Spannung abfällt, beispielsweise 10 bis 12 V. Die Primärwicklung 2 des Transformators ist mit zwei Abgriffen 47, 48 versehen. Die weitere Drosselspule 1 ist ebenfalls mit zwei Abgriffen 44, 45 versehen. In einem Nebenschlußkreis, der die weitere Drosselspule 1 überbrückt, ist ein Schaltkontakt 8 eines Relais 15 angeordnet. Die offene Stellung des Schaltkontakts ist mit 17 bezeichnet.

An die Sekundärwicklung 3 des Transformators ist ein Gleichrichter angeschlossen. An den Ausgangsklemmen des Gleichrichters 9 liegen ein Kondensator 10, ein veränderbarer Widerstand 11, eine Zenerdiode 42 jeweils parallel zueinander geschaltet. Ferner liegen an den Ausgangsklemmen die Reihenschaltung aus einem veränderlichen Widerstand 41, einem Festwiderstand 12 und einem Kondensastor 13. Schließlich liegen dazu parallel eine Relaisspule 15 sowie eine Doppeltransistorschaltung (Darlington-Schaltung) 14. Die Basis des ersten Transistors ist an einen Punkt zwischen dem Widerstand 12 und dem Kondensator 13 angeschlossen. Parallel zum Relais 15 liegt eine Diode 16.

Die Abgriffe 44, 45 bzw. 47, 48 dienen dazu, die weitere Drossel 1 an die zu erwartende Last von vornherein anzupassen. Eine entsprechende Anpassung ist dann für den Transformator notwendig. Anpassung bedeutet, daß ein Teil der weiteren Drosselspule 1 bzw. der Primärspule 2 entsprechend herausgenommen wird.

Die Schaltungsanordnung nach Fig. 1 arbeitet wie folgt. Der Relaiskontakt 8 ist normalerweise in die Ausschaltstellung 17 vorgespannt. Wird nun die Lampe 7 eingeschaltet mit Hilfe eines nicht gezeigten Schalters, fließt ein Strom, der über den Gleichrichter 9 gleichgerichtet eine Gleichspannung erzeugt,die auch an der Reihenschaltung von Widerstände 41, 12 und Kondensator 13 liegt. Der sofort fließende Strom schaltet die Transistorschaltung 14 auf Stromdurchfluß, so daß das Relais 15 aktiviert wird und den Kontakt 8 in die Einschaltstellung bringt. Damit ist die weitere Drosselspule l überbrückt. Der Kondensator 13 mit den Widerständen 41, 12 stellt eine Zeitverzögerungsstufe dar, die bewirkt, daß die Transistorschaltung nach einer gewissen Zeit wieder abgeschaltet wird, wodurch das Relais 15 abfällt und der Schaltkontakt 8 wieder in die Stellung 17 gelangt. In diesem Augenblick liegt die weitere Drosselspule 1 in Reihe mit der Vorschaltdrosselspule 6. Sie kann nunmehr zur Spannungsreduzierung beitragen, die z.B. bei einer Netzspannung von 220 V 10 bis 18 V betragen kann. Der Kondensator 10 dient im übrigen als Glättungskondensator, und die Zenerdiode 42 sorgt dafür, daß eine vorliegende Spannung nicht überschritten wird. Die Zeitverzögerungskonstante kann über den Widerstand 41 eingestellt werden.

In Fig. 2 sind gleiche Bauteile wie in Fig. 1 mit gleichen Bezugszeichen versehen. Man erkennt, daß eine zusätzliche Drosselspule 38, die in Serie zur Vorschaltdrossel 6 liegt, mit einem Abgriff 22 versehen ist, der Teil eines Nebenschlußkreises ist, in dem ein Triac 21 geschaltet ist. Ein die weitere Spule 38 überbrückender Nebenschlußkreis enthält ein Triac 20. Die Steuerelektroden der Triacs 20, 21 liegen am Ausgang von Steuerschaltungen 18, 19, von denen entsprechende Leitungen 50, 51 zu den Steuerelektroden führen. Die Eingänge der Steuerschaltungen 18, 19 liegen an den Ausgangsklemmen der Sekundärwicklung des Stromtransformators. Die Sekundärwicklung ist außerdem an einen veränderlichen Widerstand 49 angeschlossen.

Während des Zündvorganges der Lampen 33, 34 ist das Triac 20 durchgeschaltet. Nach dem Zünden wird der Spannungspegel in den Steuerschaltungen 18, 19 ermittelt, und bei vorliegender Netzspannung wird das Triac 20 eingeschaltet, so daß die Überbrückung der weiteren Drosselspule 38 aufgehoben ist und diese nunmehr zur Spannungsreduzierung beiträgt. Wird eine festzusetzende Netzspannung unterschritten, die von der Steuerschaltung 18 oder 19 ermittelt wird, wird je nach Spannungspegel das Triac 20 oder das Triac 21 so gesteuert, daß die gesamte Drossel 38 oder ein Teil von ihr überbrückt ist. Wird z.B. die Versorgungsspannung von 220 V auf 210 V gesenkt, so liegt an den Steuervorrichtungen 18, 19 eine geringere Spannung an. Das Triac 21 wird z.B. angesteuert und sorgt für eine Spannungsreduzierung von nunmehr auf 5 V, während die Gesamtspannungsreduzierung durch die Induktivität 38 12 V beträgt. Es versteht sich, daß die Spannung an den Steuervorrichtungen 18, 19 sowohl von der Netzspannung als auch von der jeweils geschalteten Lampenleistung abhängt. Um die Spannung an den Steuervorrichtungen 18, 19 zu stabilisieren, wird der Vorlastwiderstand 49 verwendet, um am Einbauort den Pegel abzugleichen.

Es versteht sich, daß in den Steuervorrichtungen 18, 19 eine ähnliche Zeitverzögerungsstufe eingebaut ist wie bei der Schaltungsanordnung nach Fig. 1, um sicherzustellen, daß zunächst ein Zünden der Lampen stattgefunden hat, bevor die gesamte oder ein Teil der Induktivität zur Wirkung gelangt.

Bei der Ausführungsform nach Fig. 3 sind die Bauteile, die denen nach Fig. 1 oder 2 gleichen, mit gleichen Bezugszeichen versehen. Die weitere in Reihe mit der Vorschaltdrossel 6 geschaltete Drosselspule 39 weist zwei Abgriffe 77, 78 auf, die mit Schaltkontakten 29, 30 verbunden sind. Ein weiterer Schaltkontakt 28 liegt in einem die Spule 39 überbrückenden Nebenschlußkreis. Die jeweils anderen gestrichelt gezeigten Stellungen der Schaltkontakte 28, 29, 30 sind durch 73, 75 und 74 bezeichnet. Die erwähnten Schaltkontakte gehören zu Relais 24, 25, 26, die parallel zum Ausgang eines Gleichrichters 9 liegen, der an die Sekundärwicklung eines Spannungstransformators 76 angeschlossen ist, dessen Primärwicklung an den Punkten 56, 55 liegt, die den Netzklemmen 5, 4 zugeordnet sind. Die Relais 24 bis 26 liegen in Reihe mit der Kollektor-Emitterstrecke von Transistoren 58, 60, 62, deren Basis von einer Steuerschaltung 23 gesteuert wird. Die Steuerschaltung 23 ermittelt die Spannung am Ausgang des Transformators 76, die an den Eingängen 27, 28′ ansteht. Eine Leitung 40 verbindet die Leitung 79 am Ausgang der weiteren Drosselspule 39 mit einem weiteren Eingang der Steuerschaltung 23.

Die Schaltungsanordnung nach Fig. 3 arbeitet wie folgt. Nach Ablauf der Zündzeit, wie sie beispielsweise ebenfalls in der Steuerschaltung 23 eingestellt wird, wird die Netzspannung in der Steuerschaltung 23 abgefragt. In Abhängigkeit von der Höhe der Netzspannung wird wahlweise der Transistor 58, 60, 62 über die Steuerleitungen 57, 59, 61 durchgeschaltet, um die zugeordneten Relais 26, 25, 24 zu aktivieren. Dabei liegt folgende Zuordnung vor:
a) Schaltkontakt 28 zu Relais 26 und Transistor 58.
b) Schaltkontakt 29 zu Relais 25 und Transistor 60.
c) Schaltkontakt 30 zu Relais 24 und Transistor 69.

In Fig. 4 sind verschiedene Spannungsamplituden 68 bis 72 dargestellt über der Nullinie 63, wobei verschiedene Spannungsniveaus 64, 65, 66, 67 den Spannungen 200, 210, 215 und 221 V entsprechen. Wird z.B. in der Steuerschaltung 23 eine Spannung unter 200 V gemessen, wird keines der Schaltkontakte 28 bis 30 geschaltet, da die Versorgungsspannung bereits 20 V Unterspannung aufweist. Die Drosselspule 33 bleibt daher ausgeschaltet. Wird eine Spannung höher als 210 V gemessen, schaltet die Steuerschaltung 23 die Ausgänge 57 und 59 und somit die Schaltkontakte 28, 29 in die Schaltstellungen 73 und 75. In dieser Schaltstellung ist der Abgriff 77 eingeschaltet und reduziert die Versorgungsspannung zur Lampe um 8 V.

Wird der Pegel 71 gemessen, d.h. größer als 215 V, schaltet die Steuerleitung 23 über die Ausgänge 57 und 61 die Schaltkontakte 28 und 30 und bringt sie in deren Stellung 73 und 74. In dieser Schaltstellung ist der Abgriff 78 eingeschaltet, und die Versorgungsspannung wird um 12 V reduziert. Wird indessen eine Spannung von mehr als 221 V gemessen (Pegel 72), wird über den Ausgang 57 und das Relais 26 der Schaltkontakt 28 in Stellung 73 geschaltet, so daß die Versorgungsspannung um 16 V reduziert wird. Es versteht sich, daß selbstverständlich auch andere Spannungsreduzierstufen verwendet werden können.

Die Schaltungsanordnung in der Steuerschaltung 23 kann nach dem Stand der Technik ausgeführt sein. Auch können die Schaltkontakte 28 bis 30 extern gesteuert werden, z.B. über optische Sensoren, die in Abhängigkeit von der Lichtbestrahlung eine Steuerung vornehmen. Die Abstufungen sollten jedoch so groß sein, daß bei kleinen Spannungsschwankungen keine Umschaltung der Abgriffe an der weiteren Drosselspule 39 erfolgt.

Zeitliche Spannungsschwankungen aufgrund von Spannungsänderungen im Netz sollen nach Möglichkeit nicht sofort zu einer Änderung der Leistung in der zusätzlichen Induktivität 39 führen. Dies wird durch entsprechende Verzögerungsglieder erreicht.

Es sei auch noch erwähnt, daß eine entsprechende Umschaltung an der Drosselspule durch eine Zeituhr oder manuell erfolgen kann. So kann z.B. bei einer Straßenbeleuchtung mit Leuchtstofflampen oder Quecksilberdampflampen eine Reduzierungsinduktivität nach einer festgelegten Zeit oder über einen sog. Rundsteuerimpuls aktiviert werden. Hierbei entfällt jegliche Änderung an der Lampeninstallation. Unterschiedliche Lampenleistungen und Lampenarten können im übrigen über das gleiche Modul betrieben werden.

Über die Leitung 40 wird ferner erfaßt, wenn der Spannungsabfall an der eingeschalteten Induktivität 39 einen vorgegebenen Wert unterschreitet. Sie ist ein Maß dafür, daß die Induktivität in die Sättigung gelangt. In diesem Fall ist es notwendig, z.B. die gesamte Induktivität 39 zu überbrücken.

Bei der Ausführungsform nach Fig. 5 liegt eine Lampe 4a, die einen Starter 5a aufweist sowie eine Vorschaltdrossel 3a über eine zusätzliche Induktivität 7a an den Netzspannungsklemmen 1a und 2a. Die weitere Drosselspule 7a weist Abgriffe 17a und 18a auf. Parallel zu den Klemmen 1a und 2a ist eine Reihenschaltung aus einem Ohm'schen Widerstand 21a und einem Kondensator 22a vorgesehen. In einem die Spule 7a überbrückenden Nebenschlußkreis ist ein Widerstand 6a mit positivem Temperaturkoeffizienten geschaltet. Die gezeigte Schaltung arbeitet wie folgt.

Während der Zündphase fließt beim Einschalten der Lampe 4a nahezu der gesamte Strom über den als Kaltleiter wirkenden Widerstand 6a. Nach dem Zünden erwärmt sich der Widerstand 6 und wird hochohmig, so daß über die Spule 7a eine gewisse Spannung abfällt, und somit die an der Lampe 4a anliegende Spannung reduziert. Die Größe des Spannungsabfalls kann mit Hilfe der Abgriffe 17a und 18a verändert werden. Durch das gestrichelt gezeichnete Kästchen 100a ist angedeutet, daß die darin enthaltenen Bauteile ein Modul darstellen, das,ohne daß die installierte Lampe 4a bzw. die Vorschaltvorrichtung geändert werden muß, eingesetzt werden kann, um eine Spannungsreduzierung zu erhalten.

Bei der Schaltungsanordnung nach Fig. 6 sind zwei Lampen 9a, 10a mit Startern 5a parallel geschaltet. Sie weisen jeweils eine Vorschaltdrossel 3a auf. Dazu parallel liegt außerdem eine Quecksilberdampflampe 8a mit einer Vorschaltdrossel 23a. Eine Parallelschaltung aus vier Drosselspulen 13a, 14a, 15a und 16a liegt in der zur Klemme 1a gehörenden Phase der Schaltung. Dazu parallel ist eine Parallelschaltung aus zwei Widerständen 11a und 12a mit positivem Temperaturkoeffizienten angeordnet. Schließlich liegt eine Reihenschaltung eines Widerstandes 20a mit positivem Temperaturkoeffizienten und eines Widerstands 19a mit negativem Temperaturkoeffizienten parallel zu den parallelgeschalteten Induktivitäten. Eine Parallelschaltung von mehreren Induktivitäten wird z.B. für größere Leistungen benötigt, wobei es aus Verlustgründen vorteilhafter ist, die Induktivitäten parallel zu schalten, statt eine größere Induktivität mit einem gemeinsamen Kern zu verwenden. Um eine ausreichende Zeit zum Zünden der Lampen ohne Reduzierung der Netzspannung zu gewährleisten, können bei mehreren Lampen mehrere Widerstände mit unterschiedlichen Widerstandswerten verwendet werden. Dies ist z.B. erforderlich, um die ausreichende Verzögerung beim Zünden eines sog. Lichtbandes zu erreichen. Über den Heißleiter 19a (NTC) wird die Spannung an den Lampen zunächst gedämpft und die Vorheizphase der Lampen zunächst mit verringerter Spannung durchgeführt. Die Spannung steigt somit während der Vorheizphase an den Lampen an, wodurch der Zündvorgang erleichtert und eine Art Zündhilfe gegeben ist. Auf diese Weise wird ein lampenschonender Start verursacht. Ist die Netzspannung von vornherein sehr hoch, kann auch auf einen Kaltleiter verzichtet werden.

Fig. 7 zeigt den Leistungsverlauf bei der Leistungsaufnahme nach eingeschalteter Lampe über der Zeit. Man erkennt, daß die Leistungsaufnahme beim Zünden durch den Doppelpfeil 29a wiedergegeben ist. Während des Zeitablaufs 32a erfolgt ein Leistungsanstieg auf das Niveau 30a. Falls keine zusätzliche Spannungsreduzierung erfolgt, bleibt es bei dieser Versorgungsspannung an der Lampe.Erfindungsgemäß wird jedoch die Spannungbzw. die Leistung reduziert auf das Niveau 31a.

Zum Schluß sei erwähnt, daß die Erfindung nicht beschränkt ist auf die Spannungsreduzierung von Lampen. Sie kann z.B. überall dort eingesetzt werden, wo eine Auslegung eines Gerätes auf z.B. 220 V Netzspannung stattgefunden hat, die Netzspannung jedoch erhöht wird, z.B. auf 240 V. Um zu verhindern, daß derartige Geräte überlastet werden, kann die erfindungsgemäße Spannungsreduzierung verwendet werden.

## Patentansprüche

1. Versorgungsschaltung einer Leuchtstofflampe (7, 33, 34, 4a, 9a, 10a), insbesondere einer Niederdruck- oder Hochdrucklampe oder einer Quecksilberdampflampe, mit einer Starterschaltung (52, 5a), wobei die Leuchtstofflampe in Reihe mit einer Vorschaltdrosselspule (3a, 6) und mit einer weiteren von einem Schaltglied (8, 20, 21, 28, 29, 30, 6a, 11a, 12a) zumindest teilweise überbrückbaren Drosselspule (1, 38, 39, 7a, 13a-16a) an Netzspannung schaltbar ist, dadurch gekennzeichnet, daß die weitere Drosselspule einen Kern ohne Luftspalt enthält und unterhalb ihrer Sättigung betrieben wird und daß das zum Zünden der Lampe geschlossene Schaltglied nach dem Zünden der Lampe geöffnet wird.

2. Versorgungsschaltung nach Anspruch 1, dadurch gekennzeichnet, daß das Schaltglied (6a, 11a, 12a) ein Widerstand mit positivem Temperaturkoeffizienten ist.

3. Versorgungsschaltung nach Anspruch 1, dadurch gekennzeichnet, daß an die Netzklemmen (4, 5) eine Spannungs- oder Strommeßvorrichtung (2, 3, 18, 19) zum Schließen des Schaltglieds angeschlossen ist, wenn beim Einschalten der Lampe (7, 33, 34) ein Strom fließt und daß eine Zeitverzögerungsstufe vorgesehen ist, um das Schaltglied nach einer vorgegebenen Zeit wieder zu öffnen.

4. Versorgungsschaltung nach Anspruch 3, dadurch gekennzeichnet, daß ein einstellbares Zeitglied (13, 12, 41) vorgesehen ist, dessen Zeitablauf mit dem Einschalten der Lampe (7) beginnt.

5. Versorgungsschaltung anch Anspruch 1, dadurch gekennzeichnet, daß das Schaltglied ein Triac (20, 21), ein Relaiskontakt (8), ein Halbleiterschalter oder dergleichen ist.

6. Versorgungsschaltung nach Anspruch 1, dadurch gekennzeichnet, daß der Spannungsabfall an der weiteren Drosselspule (39) gemessen wird und ein Abschnitt der weiteren Drosselspule (39) oder diese insgesamt durch das Schaltglied (28, 29, 30) überbrückt wird, wenn der Spannungsabfall einen vorgegebenen Wert unterschreitet.

7. Versorgungsschaltung nach Anspruch 6, dadurch gekennzeichnet, daß von einer spannungsabhängigen Schaltung (23) Schaltglieder (28, 29, 30) für drei Leistungsstufen geschaltet werden.

8. Versorgungsschaltung nach Anspruch 2, dadurch gekennzeichnet, daß zwei oder mehrere weitere Drosselspulen (13a, 14a, 15a, 16a) parallel geschaltet sind, abhängig von der Anzahl der zu versorgenden Lampen (8a, 9a, 10a) bzw. von der Lastaufnahme.

9. Versorgungsschaltung nach Anspruch 8, dadurch gekennzeichnet, daß ein weiterer die weitere Drosselspule (13a, 14a, 15a, 16a) überbrückender Nebenschlußkreis eine Reihenschaltung aus PTC (20a) und NTC (19a) enthält.

## Claims

1. A supply circuit for a fluorescent lamp (7, 33, 34, 4a, 9a, 10a), in particular a low pressure or a mercury vapor discharge lamp, including a ballast circuit (52, 5a), wherein the fluorescent lamp is connected to a supply voltage through a series connection of a ballast inductor (3a, 6) and a further inductor (1, 38, 39, 7a, 13a-16a) which may be at least partially bridged by a switching member (8, 20, 21, 28, 29, 30, 6a, 11a, 12a), characterized in that said further inductor having a core without an air gap is operated below its saturation and that the switching member closed for fir ing the lamp is opened after fir ing the lamp.

2. The supply circuit of claim 1, characterized in that the switching member (6a, 11a, 12a) is provided by a resistor having a positive temperature coefficient.

3. The supply circuit of claim 1, characterized in that a voltage or current measuring device (2, 3, 18, 19) is connected to the power supply terminals (4, 5) for closing said switching member when a current flows by switching on said lamp (7, 33, 34) and that a time delay circuit is provided to open said switching member after a predetermined time.

4. The supply circuit of claim 3, characterized in that an adjustable timer (13, 12, 41) is provided which is initiated when the lamp (7) is switched on.

5. The supply circuit of claim 1, characterized in that said switching member is provided by a triac (20, 21), a relay contact (8), a semiconductor switch or the like.

6. The supply circuit of claim 1, characterized in that the voltage drop across said further inductor (39) is measured and a portion of said further inductor (39) or said further inductor all together is bridged by said switching member (28, 29, 30) when the voltage drop falls below a predetermined value.

7. The supply circuit of claim 6, characterized in that a plurality of switching members (28, 29, 30) for three power stages is switched by a voltage responsive circuit (23).

8. The supply circuit of claim 2, characterized in that two or more further inductors (13a, 14a, 15a, 16a) are connected in parallel depending on the number of lamps (8a, 9a, 10a) to be supplied or, respectively on the power consumption.

9. The supply circuit of claim 8, characterized in that a further shunting circuit bridging said further inductor (13a, 14a, 15a, 16a) comprises a series circuit of PTC (20a) and NTC (19a).

## Revendications

1. Circuit d'alimentation d'un tube fluorescent (7, 33, 34, 4a, 9a, 10a), notamment d'une lampe à décharge basse pression ou haute pression ou d'une lampe à vapeur de mercure, comportant un circuit d'amorçage (52, 5a), et dans lequel le tube fluorescent peut être raccordé, à la tension du secteur, en série avec une bobine d'arrêt additionnelle (3a, 6) et avec une autre bobine d'arrêt (1, 38, 39, 7a, 13a-16a) pouvant être shuntée au moins en partie par un circuit de commutation (8, 20, 21, 28, 29, 30, 6a, 11a, 12a), caractérisé en ce que l'autre bobine d'arrêt contient un noyau sans entrefer et fonctionne en-dessous de sa saturation et que l'élément de commutation, fermé pour l'amorçage de le lampe, est ouvert après l'amorçage de cette dernière.

2. Circuit d'alimentation selon la revendication 1, caractérisé en ce que l'élément de commutation (6a, 11a, 12a) est une résistance possédant un coefficient de température positif.

3. Circuit d'alimentation selon la revendication 1, caractérisé en ce qu'aux bornes (4, 5) du secteur est raccordé un dispositif (2, 3, 18, 19) de mesure de tension ou d'intensité, qui sert à fermer l'élément de commutation lorsqu'un courant circule lors du branchement de la lampe (7, 33, 34), et qu'il est prévu un circuit de temporisation servant à ouvrir à nouveau l'élément de commutation au bout d'un intervalle de temps prédéterminé.

4. Circuit d'alimentation selon la revendication 3, caractérisé en ce qu'il est prévu un circuit de temporisation réglable (13, 12, 41), dont la durée de temporisation commence avec le branchement de la lampe (7).

5. Circuit d'alimentation selon la revendication 1, caractérisé en ce que l'élément de commutation est un triac (20, 21), un relais (8), un interrupteur à semiconducteurs ou analogue.

6. Circuit d'alimentation selon la revendication 1, caractérisé en ce que la chute de tension dans l'autre bobine d'arrêt (39) est mesurée et qu'une section de l'autre bobine d'arrêt (39) ou l'ensemble de cette bobine est shuntée par l'élément de commutation (28, 29, 30) lorsque la chute de tension tombe au-dessous d'une valeur prédéterminée.

7. Circuit d'alimentation selon la revendication 6, caractérisé en ce que des éléments de commutation (28, 29, 30) pour trois étages de puissance sont activés par un circuit (23) qui dépend de la tension.

8. Circuit d'alimentation selon le revendication 2, caractérisé en ce que deux ou plusieurs autres bobines d'arrêt (13a, 14a, 15a, 16a) sont branchées en parellèle, en fonction du nombre des lampes (8a, 9a, 110a) devant être alimentées ou en fonction de la charge absorbée.

9. Circuit d'alimentation selon la revendication 8, caractérisé en ce qu'un autre circuit de shunt, qui shunte l'autre bobine d'arrêt (13a, 14a, 15a, 16a) contient un circuit série formé d'une résistance à coefficient de température positif (20a) et d'une résistance à coefficient de température négatif (19a).
